# EUROPÄISCHE PATENTSCHRIFT

(11) **EP 3 487 787 B1**
(45) Veröffentlichungstag und Bekanntmachung des Hinweises auf die Patenterteilung: **01.11.2023**
(21) Anmeldenummer: 17734353.0
(22) Anmeldetag: 04.07.2017
(51) Int. Cl.: B65D 85/816, B65B 61/02, B65B 7/28

(54) **KAPSEL, VERFAHREN ZUM HERSTELLEN MEHRERER KAPSELN UND GETRÄNKEZUBEREITUNGSSYSTEM UMFASSEND EINE KAPSEL**
CAPSULE, METHOD FOR PRODUCING A PLURALITY OF CAPSULES AND BEVERAGE PREPARATION SYSTEM COMPRISING A CAPSULE
CAPSULE, PROCEDE DE FABRICATION DE PLUSIEURS CAPSULES ET SYSTÈME DE PRÉPARATION DE BOISSONS COMPRENANT UNE CAPSULE

(30) Priorität: 19.07.2016 EP 16180147
(43) Veröffentlichungstag der Anmeldung: 29.05.2019
(73) Patentinhaber: Delica AG, 5033 Buchs AG (CH)
(72) Erfinder: AFFOLTER, Roland, 5103 Möriken (CH); BRÖNNIMANN, Markus, 3274 Hermrigen (CH); THILLA, Tim, 79576 Weil am Rhein (DE)
(74) Vertreter: Hepp Wenger Ryffel AG
(86) Internationale Anmeldenummer: PCT/EP2017/066670
(87) Internationale Veröffentlichungsnummer: WO 2018/015144

(56) Entgegenhaltungen:
- EP-A1- 2 572 609
- EP-A2- 1 790 470
- WO-A1-2015/055849
- WO-A1-2016/009258
- CH-A1- 707 374

## Beschreibung

Die vorliegende Erfindung betrifft eine Kapsel, insbesondere zur Zubereitung eines Getränkeproduktes, ein Verfahren zum Herstellen mehrerer Kapseln sowie ein Getränkezubereitungssystem umfassend eine derartige Kapsel.

Getränkezubereitungssysteme für die Zubereitung von Kaffee oder Tee sind heutzutage insbesondere in Privathaushalten weit verbreitet. Für die jeweiligen Systeme sind Portionsverpackungen, insbesondere Kapseln, mit verschiedenen Kaffee- oder Teesorten im Handel erhältlich. Die Getränkezubereitung erfolgt in der Regel durch Einlegen einer entsprechenden Kapsel in eine dafür vorgesehene Vorrichtung und Extraktion oder Auflösen einer in der Kapsel enthaltenen Substanz durch Durchleiten einer Flüssigkeit. Bei der Substanz handelt es sich in vielen Fällen um geröstetes und gemahlenes Kaffeepulver, teilweise aber auch um getrocknete Teeblätter. Allerdings kommen auch lösliche Produkte im Allgemeinen oder Konzentrate in Frage. Nach erfolgter Getränkeherstellung wird die Kapsel aus der Vorrichtung entfernt und in der Regel entsorgt.

Damit mit ein und derselben Vorrichtung Kapseln unterschiedlichen Inhaltes (bspw. verschiedene Kaffee- oder Teesorten, lösliche Produkte, oder Konzentrate) verwendet werden können, besteht das Bedürfnis, die Betriebsparameter der Vorrichtung in Abhängigkeit des jeweils verwendeten Produktes einzustellen. Dies betrifft beispielsweise die durchzuleitende Menge an Flüssigkeit, die Extraktionstemperatur oder auch die Extraktionsgeschwindigkeit. Aus Sicherheitsgründen soll darüber hinaus verhindert werden, dass die Maschine mit nicht kompatiblen Kapseln betrieben wird.

Zu diesem Zweck ist es grundsätzlich bereits bekannt, eine Portionsverpackung mit einer Kennung und eine Vorrichtung mit Mitteln zum Erfassen der Kennung auszurüsten. So beschreibt die CH 707374 A1 ein Getränkeherstellungssystem mit Kapseln, auf deren Deckeln jeweils ein maschinenlesbarer Code angeordnet ist, der sich aus konzentrischen Kreisen zusammensetzt. Die entsprechende Getränkezubereitungsmaschine weist ein Lesegerät für den Code auf, das mit einer Steuervorrichtung verbunden ist, mit welcher in Abhängigkeit vom eingelesenen Code die Betriebsparameter der Getränkezubereitungsmaschine einstellbar sind. Das besagte Getränkeherstellungssystem erlaubt damit eine benutzerfreundliche Erkennung der jeweils verwendeten Kapselsorte. Aufgrund der rotationssymmetrischen Ausgestaltung des Codes auf dem Kapseldeckel ist ein maschinelles Lesen desselben unabhängig von der relativen Orientierung von Kapsel und Lesegerät möglich.

Beim beschriebenen System besteht allerdings das Problem, dass ein erfolgreiches Erfassen des Codes stark von der relativen Positionierung von Kapsel und Lesegerät abhängt. So ist es insbesondere bei optischen Lesegeräten, welche den Code lediglich in einer Dimension erfassen, erforderlich, dass der Lesevorgang entlang einer Linie verläuft, die durch das Zentrum des durch konzentrische Kreise gebildeten Codes verläuft. Dies erfordert in der Regel nicht nur eine exakte Positionierung der Kapsel vor dem Lesegerät sondern auch ein präzises Anbringen des mit dem Code bedruckten Deckels am Kapselkörper. Ist der Code entlang der Leserichtung des Lesegerätes verschmutzt, kann der Lesevorgang gestört sein. Darüber hinaus ist aufgrund der rotationssymmetrischen Ausgestaltung des Codes dessen Wortlänge im Verhältnis zu seiner Breite auf nur die Hälfte beschränkt.

Weitere Anordnungen von maschinenlesbaren Codierungen auf einer Kapsel sind beispielsweise in WO 2016009258 A1, WO 2015055849 A1, EP 1790470 A1 und EP 2572609 A1 gezeigt. Allen gezeigten Codierungen ist gemeinsam, dass bei einer Verschmutzung des Codes oder der entsprechenden Lesevorrichtung der Lesevorgang gestört ist und der Code nicht korrekt ausgelesen werden kann.

Es ist daher die Aufgabe der vorliegenden Erfindung, die Nachteile im Stand der Technik zu überwinden. Insbesondere ist es eine Aufgabe der Erfindung, eine Kapsel und ein Getränkezubereitungssystem der oben genannten Art zu schaffen, bei denen die Zuverlässigkeit des maschinellen Lesens des auf der Kapsel angebrachten Codes verbessert ist.

Diese Aufgabe wird durch eine Kapsel gelöst, welche die Merkmale in Anspruch 1 aufweist. Die besagte Kapsel, insbesondere zur Zubereitung eines Getränkeproduktes, umfasst einen mit einem Deckel abgedeckten, vorzugweise rotationssymmetrisch ausgebildeten Kapselkörper. Auf dem Deckel ist ein eindimensional-maschinenlesbarer Code angebracht, insbesondere gedruckt, der sich entlang einer durch den Flächenschwerpunkt des Deckels verlaufenden Geraden erstreckt. Der Code ist in einer Leserichtung senkrecht zur Geraden maschinenlesbar.

Darunter, dass sich der Code entlang der Geraden erstreckt, ist im vorliegenden Zusammenhang zu verstehen, dass der Code eine Ausdehnung in Richtung der Geraden hat und die Gerade auf oder unmittelbar neben dem Code verläuft.

Durch diese Ausgestaltung des Codes und seine Anordnung auf der Kapsel ist das maschinelle Lesen desselben deutlich weniger störungsanfällig. Dies trifft einerseits in Bezug auf die relative Positionierung der Kapsel und des Lesegerätes zu. Andererseits kann der Code an mehreren Stellen entlang der Geraden ausgelesen werden, wodurch im Falle von Verschmutzungen auf dem Deckel der Code dennoch erkannt werden kann. Dies ist insbesondere vorteilhalft, wenn das Lesegerät nur zum eindimensionalen Lesen geeignet ist. Darüber hinaus können die Toleranzen in Bezug auf die Anbringung des Codes auf der Kapsel deutlich grösser sein. Nicht zuletzt kann auch die gesamte Breite des Codes für dessen Wortlänge genutzt werden.

Neben eigentlichen Druckverfahren, die üblicherweise auf Pigmentauftrag basieren, kommt für das Anbringen des eindimensional-maschinenlesbaren Codes auch ein Laserbeschriftungsverfahren in Betracht, bei dem das zu beschriftende Material selbst verändert wird.

Der Code ist entlang des gesamten auf den Deckel verlaufenden Abschnitts der Geraden maschinenlesbar. Dadurch können die vorangehend beschriebenen Vorteile maximiert werden. Alternativ ist der Code entlang mehrerer auf dem Deckel verlaufenden unterbrochenen Abschnitte der Geraden maschinenlesbar. Damit können die oben beschriebenen Vorteile, noch immer erzielt werden.

Der Code kann sich mittig entlang der Geraden erstrecken. Dies ermöglicht die Verwendung eines Codes mit grösserer Wortlänge. Darunter, dass sich der Code mittig entlang der Geraden erstreckt, ist im vorliegenden Zusammenhang zu verstehen, dass die Gerade durch den Flächenschwerpunkt der vom Code belegten Fläche verläuft.

Beim eindimensional-maschinenlesbaren Code handelt es sich um einen Strichcode. Der Strichcode kann einzeilig oder mehrzeilig sein, jedoch ist der Code stets in einer Leserichtung senkrecht zur Geraden lesbar. Der Strichcode kann genormt sein. So kann es sich beispielsweise um einen Handelsstrichcode (EAN, UPC, IAN, JAN), einen 2/5-Code, einen Code 39, einen Code 93, eine Codabar, oder einen Code 128 handeln. Derartige Codes sind im Stand der Technik weit verbreitet. Sie weisen im Zusammenhang mit ihrer Erfassung eine hohe Zuverlässigkeit auf, und es steht eine Reihe von verschiedenen Systemen zur Verfügung, mit denen sie ausgelesen werden können. Der Strichcode kann überquadratisch sein, wobei darunter verstanden wird, dass dieser senkrecht zu seiner Leserichtung eine grössere Ausdehnung aufweist als in seiner Leserichtung. Damit ist es möglich, mit zwei zu einander im rechten Winkel stehenden Scannern den Strichcode in jeder Orientierung zu lesen.

Es versteht sich allerdings von selbst, dass es sich beim eindimensional-maschinenlesbaren Code nicht um einen herkömmlichen Strichcode handeln muss. So kann der Code beispielsweise beliebige Formen, unter anderem auch eine Wellenform aufweisen. Darüber hinaus kann der Code auch durch eine Aussenkontur maskiert sein.

Der eindimensional-maschinenlesbare Code kann von zumindest einem weiteren eindimensional-maschinenlesbaren Code gekreuzt werden. Der weitere eindimensional-maschinenlesbare Code kann sich entlang einer zweiten Geraden, welche insbesondere senkrecht zur ersten Geraden verläuft, erstrecken. Allerdings muss die zweite Gerade nicht exakt senkrecht zur ersten Geraden verlaufen. So kann ein Schnittwinkel zwischen der ersten und der zweiten Geraden von 80° bis 90° vorteilhaft sein. Die zweite Gerade kann bevorzugt durch den Flächenschwerpunkt des Deckels verlaufen. Durch diese Ausgestaltung der Kapsel können mit den beiden sich kreuzenden Codes verschiedene Informationen auf dem Deckel angebracht und selektiv ausgelesen werden. Allerdings ist es auch möglich, dass die beiden Codes identisch sind. Insbesondere wenn die beiden Geraden senkrecht zueinander verlaufen, ist es möglich, mit nur einem Scanner die in den beiden Codes enthaltene Information unabhängig von der Orientierung der Kapsel zu lesen.

Der Deckel der Kapsel kann eine in seiner Ebene angeordnete Lasche aufweisen. Die Lasche kann es einem Nutzer ermöglichen, den Deckel leichter von der Kapsel zu entfernen, um an deren Inhalt zu gelangen, falls dies erforderlich ist. Allerdings kann die Lasche auch als Griffelement zur leichteren Handhabung der gesamten Kapsel dienen. Darüber hinaus kann die Lasche die Funktion erfüllen, dass die Kapsel nur in einer bestimmten Orientierung in eine Getränkezubereitungsvorrichtung eingesetzt werden kann. Wenn der eindimensional-maschinenlesbare Code in einer festgelegten Richtung relativ zur Lasche bzw. deren Position verläuft, ist damit auch die Orientierung des Codes an der Kapsel im Verhältnis zum Lesegerät an der Getränkezubereitungsvorrichtung festgelegt. Dies erleichtert das Auslesen des Codes. In einer möglichen Orientierung kann die Gerade, entlang welcher sich der Code erstreckt, beispielsweise durch die Lasche verlaufen.

Alternativ oder zusätzlich zu einer am Deckel angeordneten Lasche kann der Kapselkörper allerdings auch einen Fortsatz, insbesondere in Form einer Lasche, aufweisen. Auch dieser Fortsatz kann zur vereinfachten Handhabung der Kapsel als Griffelement dienen. Darüber hinaus kann ähnlich wie bei der Lasche am Deckel durch den Fortsatz am Kapselkörper die relative Orientierung zwischen dem Code und dem Lesegerät beim Einlegen der Kapsel in die Aufnahme einer Getränkezubereitungsvorrichtung festgelegt werden.

Es versteht sich allerdings von selbst, dass die relative Orientierung zwischen dem Code und dem Lesegerät auch durch eine an die Aufnahme der Getränkezubereitungsvorrichtung angepasste Form des Kapselkörpers festgelegt werden kann.

Zumindest ein eindimensional-maschinenlesbarer Code kann Parameter zur Zubereitung des Getränkeproduktes enthalten und/oder damit verknüpft sein. Die Parameter können insbesondere ausgewählt sein aus einer Liste bestehend aus Temperatur, Volumen, Durchflussrate und Zusammensetzung einer in die Kapsel einzuleitenden Flüssigkeit. Dadurch können bei Einlegen der Kapsel in eine Getränkezubereitungsvorrichtung deren Betriebsparameter angepasst werden. Dies ermöglicht es, mit der Getränkezubereitungsvorrichtung verschiedenartige Getränke zuzubereiten. Allerdings kann der eindimensional-maschinenlesbare Code nicht nur Parameter enthalten und/oder damit verknüpft sein, die während der Getränkezubereitung konstant bleiben. Ebenfalls ist es möglich, dass der zumindest eine eindimensional-maschinenlesbare Code eine Getränkezubereitungsroutinen enthält und/oder damit verknüpft ist. So kann die Durchflussrate durch die Kapsel während einer Kaffeezubereitung beispielsweise variieren: Erst 100%, dann 0% (Vorbrühen), später 60%. Dies ermöglicht insbesondere die Herstellung eines qualitativ hochwertigeren Kaffeegetränkes.

Der Kapselkörper kann entlang seiner Längsmittelachse gestaucht oder gedehnt proportioniert sein. Dadurch kann die Form des Kapselkörpers der jeweiligen Anwendung, insbesondere hinsichtlich des aufzunehmenden Substanzvolumens und/oder des Druckes der einzuleitenden Flüssigkeit, beispielsweise bei einer Extraktion des Kapselinhaltes, angepasst werden. Der Kapselkörper kann mit einem Spritzguss- oder Tiefziehverfahren hergestellt sein. Während der Kapselkörper durch Spritzguss in deutlich komplexeren Formen ausgeführt werden kann, ist es durch Tiefziehverfahren möglich, Kapselkörper mit besonders hoher Sauerstoff- und/oder Aromadichtigkeit herzustellen. Allerdings ist Sauerstoff- und/oder Aromadichtigkeit nicht auf durch ein Tiefziehverfahren hergestellte Kapseln beschränkt. Der den Kapselkörper abdeckende Deckel kann aus einer Kunststofffolie und/oder Metallfolie bestehen. Dadurch ist es möglich die Charakteristika des Deckels hinsichtlich Sauerstoff- und/oder Aromadichtigkeit, Reissfestigkeit und Bedruckbarkeit den jeweiligen Anforderungen anzupassen.

Wie bereits erwähnt, kann der Kapselkörper losgelöst vom Herstellungsverfahren sauerstoff- und/oder aromadicht ausgebildet sein. Ist die Kapsel sauerstoffdicht ausgebildet, wird ein Eindringen von Sauerstoff in die Kapsel während der Lagerung einer darin enthaltenen Ausgangssubstanz im Wesentlichen vermieden. Dadurch kann ein Altern der Ausgangssubstanz, beispielsweise von Kaffeepulver, durch Oxidation vermieden werden. Eine sauerstoffdichte Kapsel ist in der Regel auch aromadicht. Entsprechend wird ein Austreten von in der Ausgangssubstanz enthaltenen Aromastoffen während der Lagerung derselben innerhalb der Kapsel im Wesentlichen verhindert. Sauerstoff- bzw. Aromadichtigkeit ist erforderlich, um insbesondere bei Kaffee eine Mindesthaltbarkeit von 12 Monaten, vorzugsweise 18 Monaten, zu erreichen. Entsprechend wird im vorliegenden Zusammenhang unter einer sauerstoff- und/oder aromadichten Kapsel eine Kapsel verstanden, in welcher Kaffeepulver für eine Dauer von mindestens 12 Monaten, vorzugsweise 18 Monaten, bei Raumtemperatur an Atmosphärenluft aufbewahrbar ist, ohne dass es zu einer Veränderung des Kaffeepulvers kommen würde, welche die Qualität eines daraus hergestellten Kaffeegetränkes beeinträchtigt.

Wird eine sauerstoff- und/oder aromadichte Kapsel mit einem Tiefziehverfahren hergestellt, so kann das dazu verwendete Folienmaterial eine OTR (Oxygen Transmission Rate) von weniger als 5, vorzugsweise weniger als 2 haben. Die OTR gibt an, welche Menge an Sauerstoff pro Flächen- und Zeiteinheit durch eine Folie diffundiert, in der Einheit: cm³/m²/Tag/0.21 bar.

Allerdings kann auch der fertige sauerstoff- und/oder aromadichte Kapselkörper, bzw. die gesamte Kapsel (inklusive Deckel), eine OTR (Oxygen Transmission Rate) von weniger als 5, vorzugsweise weniger als 2, haben. Dies gilt losgelöst vom verwendeten Herstellungsverfahren.

Ein weiterer Aspekt der vorliegenden Erfindung betrifft ein Verfahren zum Herstellen mehrerer Kapseln wie oben beschrieben, umfassend die folgenden Schritte:
- Bereitstellen einer Folie, insbesondere einer Kunststoff- und/oder Metallfolie;
- Aufdrucken eines eindimensional-maschinenlesbaren Codes auf die Folie entlang einer Geraden, insbesondere in einem kontinuierlichen Verfahren;
- Optional: Beschichten, insbesondere Kaschieren oder Lackieren, der Folie mit einer transparenten Deckschicht;
- Ausstanzen oder ausschneiden von mehreren Deckeln aus der Folie entlang der Geraden, derart dass sich die Flächenschwerpunkte der Deckel auf der Geraden befinden;
- Aufbringen der Deckel auf Kapselkörpern.

Das beschriebene Verfahren ermöglicht es, die Herstellungseffizienz von Kapseln, welche mit einem eindimensional-maschinenlesbaren Code ausgestattet sind, deutlich zu verbessern. Dies kann insbesondere dadurch erzielt werden, da der eindimensional-maschinenlesbare Code kontinuierlich auf die Folie aufgedruckt werden kann, bevor die Deckel daraus ausgestanzt oder ausgeschnitten werden. Dadurch entfällt das schwierige Ausrichten einer Druckvorrichtung für den Code auf bereits vorgefertigte Deckel.

Das oben beschriebene Verfahren kann ferner den folgenden Zusätzlichen Schritt umfassen:
- Aufdrucken von zumindest einem weiteren eindimensional-maschinenlesbaren Code, welcher den ersten eindimensional-maschinenlesbaren Code kreuzt und entlang einer zweiten Geraden, insbesondere senkrecht zur ersten Geraden, verläuft, wobei die zweite Gerade bevorzugt durch den Flächenschwerpunkt des Deckels verläuft.

Ein weiterer Aspekt der vorliegenden Erfindung betrifft ein Getränkezubereitungssystem, umfassend eine oben beschriebene Kapsel und eine Getränkezubereitungsmaschine. Die Getränkezubereitungsmaschine weist eine Aufnahme mit zumindest einem Lesegerät auf. Die Kapsel ist in die Aufnahme einsetzbar und zumindest ein eindimensional-maschinenlesbarer Code ist mit dem zumindest einen Lesegerät lesbar.

Das Lesegerät kann dabei als zumindest ein Strichcode-Scanner, insbesondere als zwei rechtwinklig zueinander geordnete Strichcode-Scanner ausgebildet sein. Dies ermöglicht es, dass ein eindimensional-maschinenlesbarer Code in jeder Orientierung der Kapsel relativ zum Lesegerät lesbar ist. Allerdings kann die Aufnahme der Getränkezubereitungsmaschine auch eine Aussparung für eine Lasche des Deckels der Kapsel aufweisen. Alternativ dazu, kann die Aufnahme auch derart ausgestaltet sein, dass die Kapsel aufgrund der Form des Kapselkörpers oder daran angebrachten Fortsätzen nur in einer Orientierung in die Aufnahme einsetzbar ist. Dies erleichtert das Auslesen eines Codes auf der Kapsel, da dies in einer vorgängig festgelegten Richtung erfolgen kann.

Es ist allerdings auch möglich, dass das Lesegerät als Kamerasystem ausgebildet ist. Mit einem solchen ist der eindimensional-maschinenlesbare Code in beliebiger Orientierung zum Lesegerät zuverlässig lesbar.

Weitere Vorteile und Einzelmerkmale der Erfindung ergeben sich aus der nachfolgenden Beschreibung von Ausführungsbeispielen und aus den Zeichnungen.

Es zeigen schematisch:
- Figur 1:: Draufsicht auf einen Deckel für eine erfindungsgemässe Kapsel ohne Lasche;
- Figur 2:: Perspektivische Darstellung einer erfindungsgemässen Kapsel ohne Lasche;
- Figur 3:: Draufsicht auf einen Deckel für eine erfindungsgemässe Kapsel mit Lasche;
- Figur 4:: Perspektivische Darstellung einer erfindungsgemässen Kapsel mit Lasche;
- Figur 5:: Draufsicht auf einen Deckel für eine erfindungsgemässe Kapsel mit Lasche und asymmetrisch angeordnetem Strickcode;
- Figur 6:: Draufsicht auf einen Deckel für ein weiteres Ausführungsbeispiel einer erfindungsgemässen Kapsel mit un-regelmässig-wellenförmigen Codemuster;
- Figur 7:: Draufsicht auf einen Deckel für eine erfindungsgemässe Kapsel, wobei der Strichcode als Tierfigur maskiert ist;
- Figur 8:: Draufsicht auf einen Deckel für eine erfindungsgemässe Kapsel mit Lasche und zwei gekreuzten Stichcodes;
- Figur 9:: Perspektivische Darstellung einer erfindungsgemässen Kapsel mit Lasche und zwei gekreuzten Stichcodes;
- Figur 10:: Draufsicht auf eine Zwischenstufe in einem erfindungsgemässen Verfahren zum Herstellen mehrerer Kapseln;
- Figur 11:: Perspektivische Darstellung weiterer Verfahrensschritte eines erfindungsgemässen Verfahrens zum Herstellen mehrerer Kapseln;
- Figur 12:: Schnittansicht einer erfindungsgemässen Kapsel mit der Aufnahme einer Getränkezubereitungsmaschine, in offenem Zustand vor dem Einlegen;
- Figur 13:: Schnittansicht einer erfindungsgemässen Kapsel mit der Aufnahme einer Getränkezubereitungsmaschine, in geschlossenem Zustand nach dem Einlegen.

Wie aus Figur 1 hervorgeht, kann der Deckel 2 der Kapsel 1 kreisrund ausgeführt sein. In diesem Fall entspricht der Flächenschwerpunkt S des Deckels 2 dem Mittelpunkt des durch ihn gebildeten Kreises. Zur besseren Übersichtlichkeit ist der Flächenschwerpunkt S in der vorliegenden Abbildung weiss hinterlegt. Durch den Flächenschwerpunkt S verläuft die Gerade g. Senkrecht zur Geraden g ist die Leserichtung r durch einen Pfeil symbolisiert. Der eindimensional-maschinenlesbare Code 4 ist hier als Strichcode ausgeführt, welcher sich beidseitig symmetrisch entlang der Geraden g erstreckt. In der räumlichen Darstellung gemäss Figur 2 ist die komplette Kapsel 1 mit dem eindimensional-maschinenlesbaren Code 4 auf dem Deckel 2 und dem Kapselkörper 3 ersichtlich.

Die Figuren 3 und 4 zeigen ein alternatives Ausführungsbeispiel einer erfindungsgemässen Kapsel 1 mit einer Lasche 5 am Deckel 2. Der eindimensional-maschinenlesbare Code 4 ist derart auf dem Deckel 2 angebracht, dass dieser sich auf der Lasche 5 fortsetzt.

Die Figuren 5 bis 7 zeigen weitere Ausführungsbeispiele von Deckeln 2 für erfindungsgemässe Kapseln 1. In Figur 5 ist der eindimensional-maschinenlesbare Code 4 ebenfalls als Strichcode ausgeführt, welcher jedoch neben der Geraden g verläuft. In Figur 6 ist der eindimensional-maschinenlesbare Code 4 als unregelmässig-wellenförmiger Strichcode ausgeführt. Figur 7 zeigt einen Deckel 2 mit einem eindimensional-maschinenlesbaren Code 4, der als Strichcode ausgeführt, jedoch in Form einer Tierfigur maskiert ist.

Die Figuren 8 und 9 zeigen ein alternatives Ausführungsbeispiel einer erfindungsgemässen Kapsel 1 mit zwei gekreuzten Strichcodes 4a, 4b. Während der Strichcode 4a entlang der Geraden g verläuft, erstreckt sich der Strichcode 4b entlang der Geraden h. Die Geraden g und h schneiden sich unter einem rechten Winkel im Schwerpunkt S des Deckels 2. Im Gezeigten Ausführungsbeispiel ist in den beiden Strichcodes 4a und 4b jeweils dieselbe Information enthalten.

Die Figur 10 zeigt eine Zwischenstufe in einem Verfahren zum Herstellen mehrerer Kapseln 1. Im vorliegenden Beispiel wird die Folie, aus der die Deckel 2 der Kapseln 1 hergestellt werden, als Endlosstreifen 6 bereitgestellt, welcher kontinuierlich entlang der Geraden g mit dem eindimensional-maschinenlesbaren Code 4 bedruckt wird. Die spätere Kontur der Deckel ist durch die strichlierten Kreise 7 angedeutet.

Die Figur 11 zeigt die an die oben beschriebene Zwischenstufe anschliessenden Verfahrensschritte zur Herstellung der Kapseln 1. Die Kreisrunden Deckel 2 werden entlang der Geraden g aus dem Endlosstreifen 6 ausgestanzt oder ausgeschnitten. Hierzu wird eine Stanze 8, 8' bzw. ein Messer verwendet. Die Deckel 2 werden darauf auf Kapselkörper 3 aufgebracht, um Kapseln 1 zu erhalten.

Die Figuren 12 und 13 zeigen das Einlegen einer erfindungsgemässen Kapsel 1 in eine dazu geeignete Getränkezubereitungsmaschine. Die Maschine weist eine Aufnahme 9 auf, die sich aus den beiden Hälften 9' und 9" zusammensetzt. Die obere Hälfte 9' ist mit einem Lesegerät 10 für den für den eindimensional-maschinenlesbaren Code 4 der Kapsel 1 ausgestattet. Die untere Hälfte 9" weist einen konkaven Bereich auf, dessen Form im Wesentlichen der Aussenkontur des Kapselkörpers 3 entspricht. Zudem verfügt die untere Hälfte 9" der Aufnahme eine Aussparung 11 für die Lasche 5 der Kapsel 1. Im gezeigten Ausführungsbeispiel sind an der oberen und unteren Hälfte 9', 9" der Aufnahme jeweils Penetrationselemente 12, 13 zum Durchleiten einer Flüssigkeit durch die Kapsel 1 angebracht.

## Patentansprüche

1. Kapsel (1), insbesondere zur Zubereitung eines Getränkeproduktes, umfassend einen mit einem Deckel (2) abgedeckten, vorzugsweise rotationssymmetrisch ausgebildeten Kapselkörper (3), wobei auf dem Deckel (2) ein eindimensional-maschinenlesbarerer Code (4) angebracht, insbesondere gedruckt, ist, wobei es sich beim eindimensional-maschinenlesbareren Code (4) um einen Strichcode handelt, dessen Striche sich entlang einer durch den Flächenschwerpunkt (S) des Deckels verlaufenden Geraden (g) erstrecken, wobei der Code (4) in einer Leserichtung (r) senkrecht zur Geraden (g) maschinenlesbar ist, **dadurch gekennzeichnet, dass** der Code (4)
- entlang des gesamten auf dem Deckel (2) verlaufenden Abschnitts (a), oder
- entlang mehrerer auf dem Deckel (2) verlaufenden unterbrochenen Abschnitte (a1, a2)
der Geraden (g) maschinenlesbar ist.

2. Kapsel (1) nach Anspruch 1, wobei sich der Code (4) mittig entlang der Geraden (g) erstreckt.

3. Kapsel (1) nach einem der Ansprüche 1 bis 2, wobei der Strichcode überquadratisch ist.

4. Kapsel (1) nach einem der Ansprüche 1 bis 3, wobei der eindimensional-maschinenlesbare Code (4a) von zumindest einem weiteren eindimensional-maschinenlesbaren Code (4b), welcher entlang einer zweiten Geraden (h), welche insbesondere senkrecht zur ersten Geraden (g) verläuft, gekreuzt wird, wobei die zweite Gerade (h) bevorzugt durch den Flächenschwerpunkt (S) des Deckels (2) verläuft.

5. Kapsel (1) nach einem der Ansprüche 1 bis 4, wobei der Deckel (2) eine in seiner Ebene angeordnete Lasche (5) aufweist.

6. Kapsel (1) nach Anspruch 5, wobei die Gerade (g) durch die Lasche (5) verläuft.

7. Kapsel (1) nach einem der Ansprüche 1 bis 6, wobei zumindest ein eindimensional-maschinenlesbarerer Code (4) Parameter zur Zubereitung des Getränkeproduktes, insbesondere ausgewählt aus einer Liste bestehend aus Temperatur, Volumen, Durchflussrate und Zusammensetzung einer in die Kapsel (1) einzuleitenden Flüssigkeit, enthält und/oder damit verknüpft ist.

8. Kapsel (1) nach Anspruch 7, wobei der zumindest eine eindimensional-maschinenlesbarere Code (4) eine Getränkezubereitungsroutinen enthält und/oder damit verknüpft ist.

9. Verfahren zum Herstellen mehrerer Kapseln (1) nach einem der Ansprüche 1 bis 8, umfassend die Schritte:
- Bereitstellen einer Folie (6), insbesondere einer Kunststoff- und/oder Metallfolie;
- Aufdrucken eines eindimensional-maschinenlesbareren Codes (4) auf die Folie (6) entlang einer Geraden (g), insbesondere in einem kontinuierlichen Verfahren;
- Optional: Beschichten, insbesondere Kaschieren oder Lackieren, der Folie mit einer transparenten Deckschicht;
- Ausstanzen oder ausschneiden von mehreren Deckeln (2) aus der Folie (6) entlang der Geraden (g), derart dass sich die Flächenschwerpunkte (S) der Deckel (2) auf der Geraden (g) befinden;
- Aufbringen der Deckel (2) auf Kapselkörpern (3).

10. Verfahren nach Anspruch 9, zusätzlich umfassend den Schritt:
- Aufdrucken von zumindest einem weiteren eindimensional-maschinenlesbaren Code (4b), welcher den ersten eindimensional-maschinenlesbaren Code (4a) kreuzt und entlang einer zweiten Geraden (h), insbesondere senkrecht zur ersten Geraden (g), verläuft, wobei die zweite Gerade (h) bevorzugt durch den Flächenschwerpunkt (S) des Deckels (2) verläuft.

11. Getränkezubereitungssystem (7) umfassend eine Kapsel (1) nach einem der Ansprüche 1 bis 8 und eine Getränkezubereitungsmaschine, wobei die Getränkezubereitungsmaschine eine Aufnahme (9) mit zumindest einem Lesegerät (10) aufweist, die Kapsel (1) in die Aufnahme (9) einsetzbar und zumindest ein eindimensional-maschinenlesbarere Code (4) mit dem zumindest einen Lesegerät (10) lesbar ist.

12. Getränkezubereitungssystem (7) nach Anspruch 11, wobei das Lesegerät (10) als zumindest ein Strichcode-Scanner, insbesondere als zwei rechtwinklig zueinander angeordnete Strichcode-Scanner, oder als Kamerasystem ausgebildet ist.

13. Getränkezubereitungssystem (7) nach einem der Ansprüche 11 oder 12, wobei die Aufnahme (9) der Getränkezubereitungsmaschine eine Aussparung (11) für eine Lasche (5) des Deckels (2) der Kapsel (1) aufweist.

## Claims

1. Capsule (1), in particular for the preparation of a beverage product, comprising a capsule body (3) which is covered with a lid (2) and is preferably rotationally symmetrical, wherein a one-dimensional machine-readable code (4) is applied, in particular printed, on the lid (2), the one-dimensional machine-readable code (4) being a bar code whose bars extend along a straight line (g) running through the centre of gravity (S) of the lid, the code (4) being machine-readable in a reading direction (r) perpendicular to the straight line (g), **characterized in that** the code (4) is machine-readable (2)
- along the entire section (a) running on the cover (2), or
- along several interrupted sections (a1, a2) running on the cover (2)
of the straight line (g).

2. Capsule (1) according to claim 1, wherein the code (4) extends centrally along the straight line (g).

3. A capsule (1) according to any one of claims 1 to 2,
wherein the bar code is oversquare.

4. Capsule (1) according to any one of claims 1 to 3, wherein the one-dimensional machine-readable code (4a) is crossed by at least one further one-dimensional machine-readable code (4b) which runs along a second straight line (h), which in particular runs perpendicularly to the first straight line (g), the second straight line (h) preferably running through the surface centre of gravity (S) of the lid (2).

5. A capsule (1) according to any one of claims 1 to 4,
wherein the lid (2) has a tab (5) disposed in its plane.

6. Capsule (1) according to claim 5, wherein the straight line (g) passes through the tab (5).

7. A capsule (1) according to any one of claims 1 to 6,
wherein at least one one-dimensional machine-readable code (4) contains and/or is linked to parameters for preparing the beverage product, in particular selected from a list consisting of temperature, volume, flow rate and composition of a liquid to be introduced into the capsule (1).

8. The capsule (1) of claim 7, wherein the at least one one-dimensional machine-readable code (4) includes and/or is associated with a beverage preparation routine.

9. A method of manufacturing a plurality of capsules (1) according to any one of claims 1 to 8, comprising the steps of:
- Providing a foil (6), in particular a plastic and/or metal foil;
- Printing a one-dimensional machine-readable code (4) on the foil (6) along a straight line (g), in particular in a continuous process;
- Optional: Coating, especially laminating or lacquering, of the film with a transparent top layer;
- Punching or cutting out several lids (2) from the foil (6) along the straight line (g) in such a way that the surface centres of gravity (S) of the lids (2) are located on the straight line (g);
- Placing the lids (2) on capsule bodies (3).

10. The method of claim 9, further comprising the step of:
- printing of at least one further one-dimensional machine-readable code (4b) which crosses the first one-dimensional machine-readable code (4a) and runs along a second straight line (h), in particular perpendicular to the first straight line (g), the second straight line (h) preferably running through the centre of gravity (S) of the surface of the cover (2).

11. A beverage preparation system (7) comprising a capsule (1) according to any one of claims 1 to 8 and a beverage preparation machine, wherein the beverage preparation machine has a receptacle (9) with at least one reader (10), the capsule (1) is insertable into the receptacle (9) and at least one one-dimensional machine-readable code (4) is readable with the at least one reader (10).

12. Beverage preparation system (7) according to claim 11,
wherein the reader (10) is designed as at least one barcode scanner, in particular as two barcode scanners arranged at right angles to one another, or as a camera system.

13. A beverage preparation system (7) according to any one of claims 11 or 12, wherein the receptacle (9) of the beverage preparation machine has a recess (11) for a tab (5) of the lid (2) of the capsule (1).

## Revendications

1. Capsule (1), en particulier pour la préparation d'un produit de boisson, comprenant un corps de capsule (3) recouvert d'un couvercle (2) et réalisé de préférence à symétrie de révolution, un code (4) unidimensionnel lisible par machine étant appliqué, en particulier imprimé, sur le couvercle (2), le code (4) unidimensionnel lisible par machine étant un code à barres dont les barres s'étendent le long d'une droite (g) passant par le centre de gravité (S) de la surface du couvercle, le code (4) unidimensionnel étant lisible par machine dans une direction de lecture (r) perpendiculaire à la droite (g), **caractérisé en ce que** le code (4) est lisible par machine
- le long de toute la section (a) s'étendant sur le couvercle (2), ou
- le long de plusieurs sections discontinues (a1, a2) s'étendant sur le couvercle (2)
de la droite (g).

2. Capsule (1) selon la revendication 1, dans laquelle le code (4) s'étend au centre le long de la ligne droite (g).

3. Capsule (1) selon l'une quelconque des revendications 1 à 2, dans laquelle le code à barres est supracarré.

4. Capsule (1) selon l'une quelconque des revendications 1 à 3, dans laquelle le code (4a) unidimensionnel lisible par une machine est croisé par au moins un autre code (4b) unidimensionnel lisible par une machine, qui s'étend le long d'une deuxième droite (h), qui est de préférence perpendiculaire à la première droite (g), la deuxième droite (h) passant de préférence par le centre de gravité (S) de la surface du couvercle (2).

5. Capsule (1) selon l'une des revendications 1 à 4, dans laquelle le couvercle (2) comporte une languette (5) disposée dans son plan.

6. Capsule (1) selon la revendication 5, dans laquelle la droite (g) passe par la languette (5).

7. Capsule (1) selon l'une quelconque des revendications 1 à 6, dans laquelle au moins un code (4) unidimensionnel lisible par machine contient et/ou est associé à des paramètres pour la préparation du produit de boisson, en particulier choisis dans une liste constituée de la température, du volume, du débit et de la composition d'un liquide à introduire dans la capsule (1).

8. Capsule (1) selon la revendication 7, dans laquelle ledit au moins un code unidimensionnel lisible par machine (4) contient et/ou est associé à des routines de préparation de boissons.

9. Procédé de fabrication de plusieurs capsules (1) selon l'une quelconque des revendications 1 à 8, comprenant les étapes :
- fournir une feuille (6), en particulier une feuille de plastique et/ou de métal;
- impression d'un code (4) unidimensionnel lisible par machine sur le film (6) le long d'une ligne droite (g), en particulier dans un procédé continu;
- En option: revêtement, en particulier contrecollage ou peinture, du film avec une couche de couverture transparente;
- la découpe ou le découpage de plusieurs couvercles (2) dans la feuille (6) le long de la ligne droite (g), de telle sorte que les barycentres de surface (S) des couvercles (2) se trouvent sur la ligne droite (g);
- Application des couvercles (2) sur des corps de capsules (3).

10. Procédé selon la revendication 9, comprenant en outre l'étape:
- impression d'au moins un autre code (4b) unidimensionnel lisible par machine, qui croise le premier code (4a) unidimensionnel lisible par machine et s'étend le long d'une deuxième droite (h), en particulier perpendiculaire à la première droite (g), la deuxième droite (h) passant de préférence par le centre de gravité (S) de la surface du couvercle (2).

11. Système de préparation de boissons (7) comprenant une capsule (1) selon l'une des revendications 1 à 8 et une machine de préparation de boissons, la machine de préparation de boissons présentant un logement (9) avec au moins un appareil de lecture (10), la capsule (1) pouvant être insérée dans le logement (9) et au moins un code (4) lisible par machine dans une dimension pouvant être lu avec l'au moins un appareil de lecture (10).

12. Système de préparation de boissons (7) selon la revendication 11, dans lequel l'appareil de lecture (10) est conçu comme au moins un lecteur de code à barres, en particulier comme deux lecteurs de code à barres disposés à angle droit l'un par rapport à l'autre, ou comme un système de caméra.

13. Système de préparation de boisson (7) selon l'une des revendications 11 ou 12, dans lequel le logement (9) de la machine de préparation de boisson présente un évidement (11) pour une languette (5) du couvercle (2) de la capsule (1) .
